# EUROPÄISCHE PATENTSCHRIFT

(11) **EP 0 236 664 B1**
(45) Veröffentlichungstag und Bekanntmachung des Hinweises auf die Patenterteilung: **12.04.1989**
(21) Anmeldenummer: 87100054.3
(22) Anmeldetag: 05.01.1987
(51) Int. Cl.: F16L 3/22, B65D 63/10, F16B 2/08

(54) **Spannband, insbesondere zum Binden von Kabelbäumen**
Tightening strap, especially for binding cable harnesses
Bande de serrage, en particulier pour la ligature de faisceaux de câbles

(30) Priorität: 08.01.1986 DE 8600273 U
(43) Veröffentlichungstag der Anmeldung: 16.09.1987
(73) Patentinhaber: Paul Hellermann GmbH, 25421 Pinneberg (DE)
(72) Erfinder: Bobber, Wolfram, D-2808 Syke (DE)
(74) Vertreter: Glawe, Delfs, Moll & Partner

(56) Entgegenhaltungen:
- EP-A- 0 125 637
- DE-A- 1 966 108
- GB-A- 1 519 233
- GB-A- 2 065 218
- US-A- 3 224 056

## Beschreibung

Die Erfindung bezieht sich auf ein Spannband, insbesondere zum Binden langgestreckter Gegenstände wie Kabelbäume, bestehend aus einer beiderseits gezahnten Bandzunge, aus einem Klemmkeil, der an seinem dünneren Ende mit einem Ende der Bandzunge verbunden und an beiden Keilflächen gezahnt ist, und aus einem Klemmkopf, der zur Aufnahme des Klemmkeils und des zu klemmenden, freien Endes der Bandzunge eine Klemmöffnung enthält, die auf gegenüberliegenden Seiten von konvergierenden Öffnungsflächen begrenzt ist, von denen jeweils eine zur Abstützung des Klemmkeils an einer seiner Keilflächen und die andere gemeinsam mit der anderen Keilfläche zur Bildung eines Klemmspalts für die Bandzunge bestimmt ist.

Bei Spannbändern, deren Bandzunge mittels eines Klemmkeils in der konvergierenden Klemmöffnung des Klemmkopfs gehalten ist, beruht die Klemmwirkung darauf, daß der Klemmkeil mit wachsender Bandspannung zunehmend in die Klemmöffnung hineingezogen und dadurch die Klemmkraft verstärkt wird. Bei einem bekannten Spannband der eingangs genannten Art (DE-U 8 231 443) wird die Bandspannung einerseits durch die unmittelbare Verbindung mit dem einen Ende der Bandzunge auf den Klemmkeil übertragen. Andererseits findet auch eine Kraftübertragung von dem freien, geklemmten Ende der Bandzunge auf den Klemmkeil statt, weil dieser gezahnt ist. Bei der Montage des Spannbands findet die anfängliche Klemmung dadurch statt, daß der Klemmteil infolge seiner unmittelbaren Verbindung mit einem Ende der Bandzunge in die Klemmöffnung hineingezogen wird und dadurch die Zahnungen des Klemmteils und der Bandzunge im Klemmspalt miteinander in Eingriff kommen. Wenn aber nach der Montage das Spannband lose bleibt, was auf einem Versehen oder in manchen Fällen auch auf Absicht beruhen kann, besteht die Gefahr, daß der Klemmkeil nicht in die Klemmöffnung hineingezogen ist und dadurch die Zahnungen von Klemmkeil und Bandzunge außer Eingriff bleiben, so daß die Bandzunge aus dem Klemmspalt herausgezogen werden kann. Zwar ist es bekannt, den Klemmkopf und das Spannband nahe dem Klemmkeil mit zusammenwirkenden Anschlägen zu versehen (US-A 3 654 669); jedoch sind die Anschläge so weit von dem Klemmkeil entfernt, daß dieser nicht daran gehindert wird, eine Stellung vollständiger Lösung einzunehmen.

Der Erfindung liegt die Aufgabe zugrunde, ein Spannband der eingangs genannten Art zu schaffen, bei dem der Zahneingriff auch dann gewährleistet ist, wenn nach der Montage nicht die volle Bandspannung wirkt. Die erfindungsgemäße Lösung besteht darin, daß die Öffnungsflächen des Klemmkopfs jeweils eine Federzunge aufweisen, die nachgiebig in die Klemmöffnung vortritt und von denen eine eine Kante des Klemmkeils hintergreift.

Zweckmäßigerweise ist dabei die Öffnungsfläche der Federzunge oder diese mit der sich anschließenden Öffnungsfläche des Klemmkopfs im wesentlicher konkav, so daß der Klemmkeil, wenn er in den Klemmkopf hineingezogen aber doch nicht unter voller Spannung steht, von den vom Klemmkopf einschließlich der Federzungen gebildeten Öffnungsflächen in einer Art Höhlung gehalten ist, die sich hinter dem Klemmkopf (oder wenigstens einer Kante des Klemmkopfs) verengt.

Die Rückhaltewirkung der Federzungen kann dadurch noch weiter verbessert werden, daß sie wenigstens am Ende einen mit der Zahnung des Klemmkeils zusammenwirkenden Zahn aufweisen, vorzugsweise sogar auf ihrer gesamten Öffnungsfläche gezahnt sind. Darüber hinaus sollen die Öffungsflächen des Klemmkopfs auch in demjenigen Bereich gezahnt sein, der nicht in Gestalt der Federzungen federnd ausgebildet ist, wobei der Klemmkeil im gespannten Zustand sich zu einem wesentlichen Teil wenn nicht sogar vollständig in diesem nicht federnden Bereich der Öffnungsfläche abstützt. Dadurch wird erzielt, daß die Federzungen durch die am Klemmkeil aufzubringende Stützkraft nicht oder nur wenig beaufschlagt werden und sich daher im gespannten Zustand auch nicht wesentlich bleibend verformen, um auch dann noch im Falle einer zufälligen Lockerung des Bandes ihre Rückhaltewirkung ausüben zu können. Statt dessen kann auch vorgesehen sein, daß die Federzungen und der hinter ihnen liegende Teil des Klemmkopfs mit zusammenwirkenden Abstützflächen ausgerüstet sind, die dafür sorgen, daß die Federzungen unter der Klemmkraft nur so weit zurückgedrückt werden können, daß ihre Zahnung noch in wirksamen Rückhalteeingriff mit dem Klemmkeil gelangen können.

Die Erfindung wird im folgenden näher unter Bezugnahme auf die Zeichnung erläutert, die in
Fig. 1 einen Längsschnitt durch die Verschlußteile des Spannbands in lockerem und in
Fig. 2 im gespannten Zustand darstellt.

Das Spannband, das - soweit hier nicht anders erläutert - zweckmäßigerweise von der Art ist, wie sie in der EP-A 0 125 637 erläutert ist, umfaßt eine Bandzunge 1, an deren einem Ende der Klemmkeil 2 einstückig angeordnet ist, während das andere, freie Ende durch den Klemmspalt 3 geführt ist, der in dem Klemmkopf 4 in dessen Klemmöffnung 5 gebildet wird. Die Klemmöffnung wird auf gegenüberliegenden Seiten begrenzt durch nach (in der Zeichnung) unten konvergierende, gezahnte Öffnungsflächen 6 und 7. Diesen stehen auf seiten des Klemmkeils 2 gezahnte Keilflächen 8 bzw. 9 gegenüber. Die Keilfläche 8 des Klemmkeils stützt sich an der Öffnungsfläche 6 des Klemmkopfs ab, während die Keilflächen 7 und die Öffnungsflächen 9 den Klemmspalt 3 und darin das freie Ende der Bandzunge 1 einschließen. Dabei ist es gleichgültig, ob das freie Ende der Bandzunge 1 zwischen den Klemmflächen 7 und 9 oder zwischen den Klemmflächen 6 und 8 eingeschoben wird, was eine beträchtliche Montage-Erleichterung bedeutet, weil das Spannband blind montiert werden kann.

Im Bereich der Öffnungsflächen 6 und 7 sind Federzungen 10, 11 vorgesehen, die im dargestellten Beispiel den oberen Teil der Öffnungsflächen 6 und 7 bilden. Im entspannten Zustand (Fig. 1) stehen die Federzungen ein wenig in die Klemmöffnung 5 vor, und zwar so weit, daß der neben dem Klemmkeil 2 verbleibende Klemmspalt 3 selbst dann nicht weiter ist, als die Dicke der Bandzunge 1, wenn die Anordnung entspannt ist und der Klemmkeil 2 ein wenig nach oben im Klemmkopf 4 verschoben ist. Es kann am unteren Ende des Klemmkeils oder am Spannband ein Anschlag vorgesehen sein, der mit der Unterfläche des Klemmkopfs 4 derart zusammenwirkt, daß der Klemmkeil nur so weit aus dem Klemmkopf heraustreten kann, daß die Wirkung der Klemmzungen noch gewährleistet ist.

Die Rückhaltewirkung der Klemmzungen wird dadurch intensiviert, daß sie in dem gezeigten Längsschnitt konkav sind, was insbesondere bei der in Fig. 1 rechten Klemmzunge erkennbar ist. Infolge der Konkavität wird der Klemmkeil ganz oder wenigstens bis der durch den Zahn 12 gebildeten, nach hinten gewendeten Kante von der Federzunge unfaßt, wobei der Endzahn 13 der Federzunge hinter den Zahn 12 faßt.

Wird aus diesem Zustand heraus die freie Bandzunge nach unten (in der Zeichnung) gezogen, so wird durch ihren Eingriff mit den Zähnen des Klemmkeils 2 sichergestellt, daß dieser der Bewegung folgt, bis schließlich vollständige Klemmung eintritt, wie in Fig. 2 dargestellt. In der Klemmstellung stützt sich der Klemmkeil 2 einerseits auf der dem Klemmspalt abgewandten Seite an der Öffnungsfläche 6 ab und wird andererseits Keilkraft aus das freie Ende der Bandzunge 1 ausgeübt, die von der Öffnungsfläche 7 aufgenommen wird. Die Abstützung des Klemmkeils bzw. des Spannbands durch die Öffnungsflächen 6, 7 findet dabei hauptsächlich nahe oder unterhalb der Wurzel 14 der Federzungen statt, so daß diese nicht oder nur wenig verformt werden und daher selbst dann, wenn sie aus einem Kunststoff mit nachlassender Rückstellkraft bestehen, im Falle einer zufälligen Lockerung des Bandes für die Zurückhaltung des Klemmkeils wirksam sind. Wichtig ist somit in diesem Zusammenhang, daß sich nur ein Teil der Zähne des Klemmkopfs an der Federzunge befindet, während die unteren Zähne au- ßerhalb des Federzungenbereichs starr am Klemmkopf angeordnet sind. Verbindet man die Spitzen sämtlicher Zähne miteinander, so ergibt sich zumindest im ungespannten, vorzugsweise auch im gespannten Zustand, eine gekrümmte Linie, die von unten nach oben mehr und mehr in die Klemmöffnung vordringt.

## Patentansprüche

1. Spannband, insbesondere zum Binden von langgestreckten Gegenständen wie Kabelbäumen, bestehend aus einer beiderseits gezahnten Bandzunge (1), aus einem Klemmkeil (2), der an seinem dünneren Ende mit einem Ende der Bandzunge (1) verbunden und an beiden Keilflächen (8, 9) gezahnt ist, und aus einem Klemmkopf (4) der zur Aufnahme des Klemmkeils (2) und des zu klemmenden, freien Endes der Bandzunge (1) eine Klemmöffnung (5) enthält, die auf gegenüberliegenden Seiten von konvergierenden Öffnungsflächen (6, 7) begrenzt ist, von denen jeweils eine (6) zur Abstützung des Klemmkeils (2) an einer seiner Keilflächen (8) und die andere (7) gemeinsam mit der anderen Keilfläche (9) des Klemmkeils (2) zur Bildung eines Klemmspalts (3) für die Bandzunge (1) bestimmt ist, dadurch gekennzeichnet, daß die Öffnungsflächen (6, 7) jeweils eine Federzunge (10, 11) aufweisen, die nachgiebig in die Klemmöffnung (5) vortritt und von denen eine (11) eine Kante (12) des Klemmkeils (2) hintergreift.

2. Spannband nach Anspruch 1, dadurch gekennzeichnet, daß die Offnungsfläche (6, 7) im Bereich der Federzunge oder im Bereich der Federzunge und dem sich anschließenden Bereich des Klemmkopfs im wesentlichen konkav ist.

3. Spannband nach Anspruch 1 oder 2, dadurch gekennzeichnet, daß wenigstens am Ende der Federzungen (10, 11) ein mit der Zahnung des Klemmkeils (2) zusammenwirkender Zahn (13) vorgesehen ist.

4. Spannband nach Anspruch 3, dadurch gekennzeichnet, daß die gesamte Öffnungsfläche der Federzungen gezahnt ist.

5. Spannband nach einem der Ansprüche 1 bis 4, dadurch gekennzeichnet, daß im gespannten Zustand des Spannbands (1) der Klemmkeil (2) sich zu einem wesentlichen Teil an einem nicht federnden Bereich (15) der Öffnungsfläche (7) des Klemmkopfs (4) abstützt.

## Claims

1. Tightening strap, especially for binding long objects such as cable harnesses, comprising a strap tongue (1) toothed on both sides, a clamping wedge (2), which is connected at its thinner end to one end of the strap tongue (1) and is toothed on both wedge surfaces (8, 9), and a clamping head (4) which, for receiving the clamping wedge (2) and the free end to be clamped of the strap tongue (1), contains a clamping aperture (5) which is delimited on opposite sides by converging aperture surfaces (6, 7), of which one (6) in each case is intended to support the clamping wedge (2) at one of its wedge surfaces (8) and the other (7) is intended, together with the other wedge surface (9) of the clamping wedge (2), is intended to form a clamping gap (3) for the strap tongue (1), characterized in that the aperture surfaces (6, 7) in each case have a resilient tongue (10, 11) which extends flexibly into the clamping aperture (5) and of which one (11) engages behind an edge (12) of the clamping wedge (2).

2. Tightening strap according to Claim 1, characterized in that, in the region of the resilient tongue or in the region of the resilient tongue and the adjacent region of the clamping head, the aperture surface (6, 7) is essentially concave.

3. Tightening strap according to Claim 1 or 2, characterized in that a tooth (13) interacting with the toothing of the clamping wedge (2) is provided at least at the end of the resilient tongues (10, 11).

4. Tightening strap according to Claim 3, characterized in that the entire aperture surface of the resilient tongues is toothed.

5. Tightening strap according to one of Claims 1 to 4, characterized in that, in the tightened condition of the tightening strap (1), the clamping wedge (2) is supported to a considerable extent on a non-resilient region (15) of the aperture surface (7) of the clamping head (4).

## Revendications

1. Collier de serrage, en particulier pour la ligature d'objets de forme très allongée tels que des faisceaux de câbles, se composant d'un ruban (1) denté sur ses deux faces, d'un coin de blocage (2) qui se raccorde à une extrémité du ruban (1) par son extrémité de moindre épaisseur et qui est denté sur ses deux surfaces de coincement (8, 9), et d'une tête de blocage (4) qui comporte, pour recevoir le coin de blocage (2) et l'extrémité libre du ruban (1) qui doit être bloquée, une ouverture de blocage (5) qui est délimitée, sur des côtés opposés, par des surfaces d'ouverture convergentes (6, 7) dont l'une (6) est destinée à servir d'appui pour le coin de blocage (2) au niveau de l'une des surfaces de coincement (8) de celui-ci et dont l'autre (7) est destinée à former, avec l'autre surface de coincement (9) du coin de blocage (2), une fente de blocage (3) pour le ruban (1), caractérisé en ce que les surfaces (6, 7) de l'ouverture présentent des languettes élastiques respectives (10, 11) qui font saillie de manière flexible dans l'ouverture de blocage (5) et dont l'une (11) saisit par-derrière une arête (12) du coin de blocage (2).

2. Collier de serrage selon la revendication 1, caractérisé en ce que la surface (6, 7) de l'ouverture est essentiellement concave dans la région de la languette élastique ou dans la région de la languette élastique et dans la région de la tête de blocage qui fait suite à celle-ci.

3. Collier de serrage selon la revendication 1 ou 2, caractérisé en ce qu'il est prévu, au moins à l'extrémité des languettes élastiques (10, 11), une dent (13) qui coopère avec la denture du coin de blocage (2).

4. Collier de serrage selon la revendication 3, caractérisé en ce que la surface complète des languettes élastiques qui délimite l'ouverture est dentée.

5. Collier de serrage selon l'une quelconque des revendications 1 à 4, caractérisé en ce qu'à l'état serré du collier de serrage (1), le coin de blocage (2) prend appui, pour une part importante, sur une région non élastique (15) de la surface (7) de la tête de blocage (4) délimitant l'ouverture.
